# FASCICULE DE BREVET EUROPEEN

(11) **EP 0 993 340 B1**
(45) Date de publication et mention de la délivrance du brevet: **12.05.2004**
(21) Numéro de dépôt: 98933725.8
(22) Date de dépôt: 26.06.1998
(51) Int. Cl.: B02C 2/00, B02C 23/02

(54) **BROYEUR VIBRANT A CONE VERTICAL EQUIPE D'UN DISPOSITIF D'ALIMENTATION**
VIBRATIONS-KEGELBRECHER MIT ZUFÜHRVORRICHTUNG
VIBRATORY CONE MILL EQUIPPED WITH FEEDING DEVICE

(30) Priorité: 30.06.1997 FR 9708458
(43) Date de publication de la demande: 19.04.2000
(73) Titulaire: F C B, 93100 Montreuil Cédex (FR)
(72) Inventeur: ANDRE, Jean-François, F-38200 Villette de Vienne (FR)
(74) Mandataire: Duthoit, Michel
(86) Numéro de dépôt international: PCT/FR1998/001354
(87) Numéro de publication internationale: WO 1999/001222

(56) Documents cités:
- WO-A-96/41680
- US-A- 3 813 046
- DATABASE WPI Section PQ, Week 931028 avril 1993 Derwent Publications Ltd., London, GB; Class P41, AN 93-084913 XP002057887 & SU 1 726 016 A (VNI PI MEKH OBRABOTKI) , 15 avril 1992
- DATABASE WPI Section PQ, Week 865231 décembre 1986 Derwent Publications Ltd., London, GB; Class P41, AN 86-345160 XP002057888 & SU 1 228 896 A (VNII NERUDNYKH STR MATERIALOV), 7 mai 1986
- DATABASE WPI Section PQ, Week 930124 février 1993 Derwent Publications Ltd., London, GB; Class P41, AN 93-006800 XP002057889 & SU 274 636 A (IVACHEV L M), 7 mars 1992

## Description

La présente invention concerne un broyeur vibrant à cône vertical équipé d'un dispositif d'alimentation d'installation de traitement de matière.

De tels broyeurs à cône vibrant sont connus, par exemple, du document WO-A-96/41680, dans lequel est prévu un châssis avec un anneau vibrant vis-à-vis du cône non protégé.

Pour qu'un broyeur vibrant à cône puisse fonctionner correctement, il est préférable que la machine travaille en charge, c'est-à-dire que sa chambre de broyage soit continuellement gravée en matériaux. Un soin tout particulier doit donc être apporté à la conception de son alimentation.

Actuellement, le plus classique des systèmes d'alimentation est la goulotte fixée sur l'appareil lui-même. La forme et les dimensions peuvent varier selon la technologie du broyeur.

Si ces dispositifs permettent d'assurer le gavage de la chambre de broyage, ils ont toutefois pour inconvénients d'engendrer une pression statique, due notamment à la masse des matériaux, qui nuit à l'efficacité de la machine et en limite les performances.

Pour pallier ces inconvénients, certains dispositifs ont été imaginés tels que, par exemple, ceux présentant une goulotte tournante.

Un autre dispositif a également été mis au point consistant en une petite trémie solidaire du broyeur à cône, mais présentant un fond plat équipé de deux disques horizontaux.

L'un des disques est fixe et solidaire de la paroi verticale cylindrique, et comporte des ouvertures en forme d'arcs de spirale centrées sur l'arc du disque. Le deuxième disque mobile comporte les mêmes ouvertures mais un peu plus larges.

Le déplacement de ce disque par un vérin permet ainsi de contrôler partiellement les ouvertures en distribuant l'alimentation dans la chambre de broyage.

Un autre dispositif connu est constitué par une cheminée débouchant sur une plaque distributrice, prévue au-dessus du broyeur et solidaire ou non du cône central dudit broyeur, de façon à répartir la matière qui s'écoule dans la chambre de concassage autour du cône.

De tels dispositifs présentent toutefois l'inconvénient, notamment, de ne permettre de traiter que des granulométries fines.

Par ailleurs, dans les trémies ou silos de stockage, il est connu des dispositifs de vidange présentant un équipement central cônique à la base de la trémie, destiné à vibrer pour faciliter l'écoulement des matières stockées lorsqu'elles ont tendance à coller et/ou à former des voûtes. La matière est ensuite recentrée avant sa sortie de la trémie.

Le document US-A-3,813,046 décrit un dispositif d'alimentation d'un broyeur à cône vertical giratoire, non vibrant, équipé d'une cloche disposée dans le chemin d'écoulement de la matière à broyer pour réguler le débit de matière.

On constate donc que l'ensemble des dispositifs évoqués ci-dessus entraîne, lorsqu'ils sont utilisés avec un broyeur à cône, la présence de matière au niveau de la partie supérieure dudit cône engendrant ainsi des efforts générateurs d'usure, de consommation d'énergie et de sollicitations mécaniques importantes, éventuellement inutiles.

Le but de l'invention est de proposer un dispositif d'alimentation qui pallie les inconvénients précités et permette de protéger certains organes de l'installation équipée dudit dispositif, notamment des phénomènes d'usure.

Un autre but de la présente invention est de proposer un dispositif d'alimentation qui puisse être utilisé avec des matériaux présentant une granulométrie pouvant varier dans un large intervalle.

Un autre but de la présente invention est de proposer un dispositif qui permette d'effectuer une alimentation en continu de l'installation équipée dudit dispositif, tout en contrôlant la pression statique.

Un autre but de la présente invention est de proposer un broyeur vibrant à cône, équipé d'un dispositif d'alimentation, dans lequel l'usure dans les parties supérieures, éventuellement non actives, du cône soit diminuée ou supprimée.

Un autre but de la présente invention est de proposer un broyeur vibrant à cône, équipé d'un dispositif d'alimentation, dans lequel les sollicitations mécaniques sur le cône soient fortement réduites et/ou déplacées.

Un autre but de la présente invention est de proposer un broyeur vibrant à cône, équipé d'un dispositif d'alimentation, dans lequel on puisse contrôler la pression statique à l'intérieur de la chambre de broyage.

D'autres buts et avantages de la présente invention apparaîtront au cours de la description qui va suivre qui n'est donnée qu'à titre indicatif et qu n'a pas pour but de la limiter.

Selon l'invention, le Broyeur vibrant, à cône vertical et chambre de concassage, équipé d'un dispositif d'alimentation, ledit disposif d'alimentation comprend une enveloppe extérieure et une cloche, prévue au moins intérieurement dans ladite enveloppe extérieure et assujettie à cette dernière, ladite cloche étant espacée et positionnée au-dessus dudit cône vertical, prévue orientée sensiblement parallèlement à la direction d'écoulement de la matière, de manière à permettre une déviation de ladite matière pour protéger ledit cône prévu en aval dudit dispositif d'alimentation, ledit cône vertical étant libre par rapport à ladite cloche.

L'invention vise également un broyeur vibrant à cône vertical équipé d'un tel dispositif d'alimentation.

Elle sera mieux comprise à la lecture de la description suivante, accompagnée des dessins en annexe qui en font partie intégrante et parmi lesquels :
- la figure 1 décrit, selon une vue de coupe radiale schématique, un premier exemple de réalisation du dispositif d'alimentation conforme à l'invention,
- la figure 2 décrit, selon une vue de coupe radiale schématique, un second exemple de réalisation du dispositif d'alimentation conforme à l'invention,
- la figure 3 décrit, selon une coupe radiale schématique, un troisième exemple de réalisation du dispositif d'alimentation conforme à l'invention,
- la figure 4 détaille l'exemple de réalisation représenté à la figure 1 précédente,
- la figure 5 détaille l'exemple de réalisation représenté à la figure 2 précédente.

La présente invention est relative à un broyeur vibrant avec un dispositif d'alimentation d'installation de traitement de matière. Il s'agit d'un dispositif d'alimentation dans lequel l'écoulement de la matière est facilitée par des vibrations engendrées par ladite installation.

Comme représenté aux figures 1 à 3, le dispositif d'alimentation 1, conforme à l'invention, d'une installation 2 de traitement de matière, comprend une enveloppe extérieure 3. Cette dernière est située, par exemple, sous une trémie de stockage 4 à partir de laquelle ladite matière s'écoule, notamment, par gravité.

Ladite enveloppe extérieure 3 présente, par exemple, une forme de symétrie de révolution, notamment tronconique ou cylindrique. Son axe de symétrie 5 est orienté, par exemple, sensiblement verticalement, notamment dans le prolongement de l'axe longitudinal de ladite trémie 4 et/ou de celui de ladite installation 2 qui sont eux aussi, éventuellement, prévus sensiblement verticaux.

Selon l'invention, ledit dispositif d'alimentation 1 comprend également un élément en forme de cloche 6, prévu au moins intérieurement dans ladite enveloppe extérieure 3 et assujetti à cette dernière. Ladite cloche 6 est prévue orientée sensiblement parallèlement à la direction d'écoulement de la matière. Celle-ci peut ainsi être déviée, selon les flèches repérées 7, 8 permettant de la sorte de protéger des organes 9 de ladite installation 2.

En effet, le ou lesdits organes qui sont prévus en aval, ne sont, au moins partiellement, plus en contact avec la matière. Par « prévus en aval », on entend, notamment, que lesdits organes 9 se trouvent en aval dudit dispositif d'alimentation 1, sous ladite cloche 6, et/ou, comme représentés, sont coiffés par ladite cloche 6.

Ladite cloche 6 est prévue, notamment, affleurante et/ou débouchante en sortie de ladite enveloppe extérieure 3. Elle favorise ainsi une répartition annulaire de la matière. Par ailleurs, ladite cloche 6 présente, par exemple, une forme de symétrie de révolution,notamment cylindrique ou cylindrocônique.

Selon les différents exemples de réalisation illustrés, l'écoulement de matière s'effectue verticalement et l'axe de symétrie 10 de ladite cloche 6 est prévu lui aussi, comme il ressort des explications données plus haut, orienté sensiblement dans la même direction.

Ladite enveloppe extérieure 3 et ladite cloche 6 sont assujetties l'une à l'autre, à l'aide d'ailes 11, prévues verticales et réparties régulièrement autour dudit axe de symétrie 10 de ladite cloche 6.

Le dispositif d'alimentation 1 conforme à l'invention comprend ainsi, notamment, trois dites ailes 11, disposées en étoiles et espacées chacune de 120 ° ou quatre dites ailes 11, espacées de 90 °.

Lesdites ailes 11 pourront être prévues, éventuellement, orientables par exemple par pivotement chacune autour d'un axe sensiblement horizontal. Elles permettront ainsi, notamment de régler le débit de matière, en obturant plus ou moins le passage entre la cloche 6 et l'enveloppe extérieure 3, et de modérer la charge statique.

Comme illustrée, ladite enveloppe extérieure 3, ladite cloche 6 et/ou ledit organe 9 sont, par exemple, coaxiaux.

Si l'on se reporte maintenant à la figure 4, on constate que, selon un premier mode de réalisation, ladite enveloppe extérieure 3 est monobloc. Selon un autre mode de réalisation, illustré à la figure 5, ladite enveloppe extérieure 3 est constituée d'un élément inférieur 12, appelé dans la suite du texte goulotte, et d'un élément supérieur 13, débouchant dans ladite goulotte 12.

Par ailleurs, comme illustré aux figures 1, 3 et 4, ladite cloche 6 est, par exemple, monobloc ou, comme illustré aux autres figures, constituée d'une coupole 14 et d'un élément tubulaire 15, s'encastrant dans ladite coupole 14.

Lorsque l'enveloppe extérieure 3 est formée, comme précédemment évoquée, de deux éléments 12, 13 indépendants, ladite cloche 6, quand elle est monobloc, et/ou sa coupole 14, quand elle ne l'est pas, sont notamment, assujetties audit élément supérieur 13. Quant audit élément tubulaire 15, il est rapporté, par exemple, sur ladite goulotte 12.

Selon certaines applications, il pourra être également envisagé de prévoir une cloche 6 remontant en amont de ladite enveloppe extérieure 3 et débouchant ainsi, par exemple, dans la trémie 4.

La présente invention concerne un broyeur vibrant 2 à cône vertical 16 et chambre de concassage 17 équipé d'un dispositif d'alimentation 1 tel que décrit plus haut.

Comme précédemment évoqué, ledit dispositif 1 est prévu entre une trémie de stockage 4 et ledit broyeur 2 et permet l'alimentation en matière de ce dernier notamment sous l'effet conjugué de la gravité et/ou des vibrations que génère ledit broyeur 2.

La cloche 6 dudit dispositif d'alimentation 2 est prévue, par exemple, au-dessus de la chambre de concassage 17 dudit broyeur 2 et permet ainsi de protéger des organes 9 prévus dans celle-ci en les isolant au moins partiellement du flux de matière.

Il s'agit, en particulier, dudit cône 16 prévu, selon les différents exemples de réalisation illustrés, débouchant extérieurement au-dessus de ladite chambre de concassage 17. La cloche 6 est alors prévue apte à coiffer, au moins partiellement, l'extrémité débouchante 18 dudit cône 16, un espace résiduel 21 étant prévu entre ces deux organes.

N'étant donc plus directement entouré de matière au niveau de ladite extrémité 18, ledit cône 16 est libre dans ses mouvements, tout du moins à ce niveau, c'est-à-dire notamment, dans une zone où ledit cône 16 ne participe pas à la fragmentation.

L'usure est ainsi évitée. De plus, une telle absence de matière et la diminution des pressions statiques entre les pièces 16 et 19, obtenues grâce à l'isolation apportée par la cloche 6, réduisent fortement les sollicitations mécaniques sur le cône 16, ce dernier pouvant alors vibrer, se déplacer, et/ou tourner avec moins de contraintes.

Ledit cône 16 et ladite cloche 6 sont, notamment, comme déjà évoqué plus haut prévus coaxiaux.

Concernant ledit broyeur 2, ce dernier comprend, à titre d'exemple, un châssis 20 présentant un anneau vibrant 19 prévu au moins partiellement, en vis-à-vis dudit cône 16.

Ledit anneau 19 est vibré, notamment, à l'aide d'un dispositif de vibration à balourds, non représenté, monté sur le châssis 20 et permet ainsi le broyage de la matière contre ledit cône 16.

Ledit anneau 19 et ledit cône 16 sont, notamment, coaxiaux, ledit cône 16 étant éventuellement libre en rotation autour de son axe longitudinal de manière à faciliter l'écoulement de la matière lors du broyage.

Comme évoqué plus haut, selon les différents exemples de réalisation illustrés, l'extrémité 18 dudit cône 16 est prévue débouchante au-dessus dudit anneau 19.

Selon un premier mode de réalisation, ladite cloche 6 protège ladite extrémité supérieure 18, notamment, sur toute la hauteur correspondante dudit cône 16, c'est-à-dire sur la partie du cône 16 se trouvant au-dessus du bord supérieur de l'anneau 19. Selon d'autres modes de réalisation, ladite cloche 16 pourra aussi présenter une longueur plus courte ou plus longue, pénétrant alors dans la chambre de concassage 17.

Ladite cloche 6 coiffe ainsi, au moins partiellement, l'extrémité débouchante 18 dudit cône 16.

Ladite enveloppe extérieure 3 repose, par exemple, sur ledit châssis 20 au niveau dudit anneau 19. Si ladite enveloppe extérieure 3 est constituée, comme il en a été précédemment évoqué la possibilité, d'une goulotte 12 et d'un élément supérieur 13, ladite goulotte 12 est alors assujettie, par exemple, au châssis 20 tandis que l'élément supérieur 13 est suspendu à la trémie 4.

A ce sujet, en cas d'utilisation d'une enveloppe extérieure 3 en un seul élément, ladite enveloppe extérieure 3 est assujettie directement ou indirectement audit broyeur 2 en restant libre vis-à-vis de ladite trémie 4, sous laquelle elle est disposée.

De telles dispositions permettent ainsi de désolidariser ledit broyeur 2 et ladite trémie 4, limitant de la sorte le report des charges statiques.

Il est également à noter que, pour pouvoir, si désiré, travailler en voie humide, le broyeur conforme à l'invention peut comprendre des moyens d'injection d'un fluide, tel que, notamment, de l'eau, dans ladite chambre de concassage 2 à partir dudit dispositif d'alimentation 1.

Une constitution en deux parties 12, 13 dudit dispositif d'alimentation 2 facilite d'ailleurs une telle introduction et répartition d'eau. En effet, l'injection d'eau peut être réalisée à l'interface entre ledit élément supérieur 13 et ladite goulotte 12.

Selon un autre mode de réalisation, on pourra également prévoir une injection au niveau de la cloche 6 dans l'espace résiduel 21. Pour cela, lesdites ailes 11 présentent, par exemple, une épaisseur permettant le passage de conduits jusqu'à ladite cloche 6.

Cela étant, selon un mode de réalisation non illustré, il pourrait également être prévu d'assujettir ladite cloche 6 audit châssis 20.

Naturellement, d'autres modes de réalisation, à la portée de l'homme de l'art, auraient pu être envisagés sans pour autant sortir du cadre des revendications ci-jointes.

## Revendications

1. Broyeur vibrant (2), à cône vertical (16) et chambre de concassage (17), équipé d'un dispositif d'alimentation (1), ledit dispositif d'alimentation comprenant une enveloppe extérieure (3) et une cloche (6), prévue au moins intérieurement dans ladite enveloppe extérieure (3) et assujettie à cette dernière à l' aide d'ailes (11), ladite cloche (6) étant espacée et positionnée au-dessus dudit cône vertical (16), prévue orientée sensiblement parallèlement à la direction d'écoulement de la matière, de manière à permettre une déviation de ladite matière pour protéger ledit cône (16) prévu en aval dudit dispositif d'alimentation (1), ledit cône vertical (16) étant libre par rapport à ladite cloche (6).

2. Broyeur selon la revendication 1, dans lequel ladite cloche (6) est prévue affleurante et/ou débouchante en sortie de ladite enveloppe extérieure (3).

3. Broyeur selon la revendication 1, dans lequel ladite enveloppe extérieure (3), ladite cloche (6) et/ou ledit organe 9 sont coaxiaux.

4. Broyeur selon la revendication 2, dans lequel ladite enveloppe extérieure (3) est constituée d'un élément inférieur (12) et d'un élément supérieur (13) débouchant dans ledit élément inférieur (12).

5. Broyeur selon la revendication 4, dans lequel ladite cloche (6) est constituée d'une coupole (14), assujettie audit élément supérieur (13), prolongé d'un élément tubulaire (15), assujettie audit élément inférieur (12).

6. Broyeur selon la revendication 4, dans lequel ladite cloche (6) est prévue monobloc et assujettie audit élément supérieur (13).

7. Broyeur selon la revendication 1, dans lequel ladite enveloppe extérieure (3) et ladite cloche (6) sont assujetties l'une à l'autre à l'aide d'ailes (11), prévues orientables.

8. Broyeur selon la revendication 1, dans lequel ledit cône (16) est prévu débouchant extérieurement, ladite cloche (6) étant prévue apte à coiffer au moins partiellement, l'extrémité débouchante (18) dudit cône (16) de manière à l'isoler du flux de matière.

9. Broyeur selon la revendication 1, comprenant un châssis (20) présentant un anneau vibrant (19), prévu, au moins partiellement, en vis-à-vis dudit cône (16), ladite enveloppe extérieure (3) reposant sur ledit châssis (20) au niveau dudit anneau (19).

10. Broyeur selon la revendication 1, comprenant, en outre des moyens pour injecter un fluide dans ladite chambre de concassage (17) à partir dudit dispositif d'alimentation (1), lesdits moyens pour injecter un fluide étant prévus au niveau deladite cloche (6).

## Claims

1. A vibrating crusher (2), with a vertical cone (16) and a crushing chamber (17), fitted with a feeding device (1), said feeding device comprising an outer envelope (3) and a bell (6), provided at least inside said outer envelope (3) and slaved to the latter by means of wings (11), said bell (6) being spaced and positioned above said vertical cone (16), arranged substantially parallel to the flow direction of matter, in order to enable deviation of said matter to protect said cone (16) laid out downstream of said feeding device (1), said vertical cone (16) being free with respect to said bell (6).

2. A crusher according to claim 1, wherein said bell (6) is provided flush and/or emerging at the outlet of said outer envelope (3).

3. A crusher according to claim 1, wherein said outer envelope (3), said bell (6) and/or said member (9) are coaxial.

4. A crusher according to claim 2, wherein said outer envelope (3) is composed of a lower element (12) and of an upper element (13) emerging in said lower element (12).

5. A crusher according to claim 4, wherein said bell (6) is composed of a dome (14), slaved to said upper element (13), extended by a tubular element (15), slaved to said lower element (12).

6. A crusher according to claim 4, wherein said bell (6) is provided as a single piece and slaved to said upper element (13).

7. A crusher according to claim 1, wherein said outer envelope (3) and said bell (6) are slaved to one another by means of wings (11), which are steerable.

8. A crusher according to claim 1, wherein said cone (16) is provided emerging externally, said bell (6) being capable of capping at least partially, the emerging end (18) of said cone (16) in order to isolate the latter from the flow of matter.

9. A crusher according to claim 1, comprising a chassis (20) exhibiting a vibrating ring (19), provided at least partially opposite said cone (16), said outer envelope (3) resting on said chassis (20) at said ring (19).

10. A crusher according to claim 1, comprising in addition means to inject a fluid into said crushing chamber (17) from said feeding device (1), said fluid injection means being provided at said bell (6).

## Patentansprüche

1. Vibrierender Brecher (2) mit vertikalem Kegel (16) und einer Zermahlungskammer (17), die mit einer Speisevorrichtung (1) ausgestattet ist, wobei die besagte Speisevorrichtung eine Außenverkleidung (3) und eine Glocke (6) umfaßt, die wenigstens innerlich in der besagten Außenverkleidung (3) vorgesehen ist und mit dieser Letzteren mittels Flügel (11) verbunden ist, wobei die besagte Glocke (6) beabstandet ist und sich über dem besagten vertikalen Kegel (16) befindet, im wesentlichen parallel orientiert zur Richtung des Materialablasses vorgesehen ist, um eine Ableitung des besagten Materials zu erlauben, um derart den besagten Kegel (16) zu schützen, der abwärts der besagten Speisevorrichtung (1) vorgesehen ist, wobei der besagte vertikale Kegel (16) hinsichtlich der besagten Glocke (6) frei ist.

2. Brecher nach Anspruch 1, bei dem die besagte Glocke (6) auf die gleiche Höhe gebracht und/oder am Ausgang der Außenverkleidung (3) vorspringend vorgesehen ist.

3. Brecher nach Anspruch 1, bei dem die besagte Außenverkleidung (3), die besagte Glocke (6) und/oder das besagte Organ (9) koaxial sind.

4. Brecher nach Anspruch 2, bei dem die besagte Außenverkleidung (3) aus einem unteren Element (12) und einem oberen Element (13) zusammengesetzt ist, welches in das besagte untere Element (12) mündet.

5. Brecher nach Anspruch 4, bei dem die besagte Glocke (6) aus einer Kuppel (14) besteht, die mit dem besagten oberen Element (13) verbunden ist, das durch ein röhrenförmiges Element (15) verlängert ist, seiend verbunden mit dem besagten unteren Element (12).

6. Brecher nach Anspruch 4, bei dem die besagte Glocke (6) aus einem Stück gefertigt vorgesehen ist und mit dem besagten oberen Element (13) verbunden ist.

7. Brecher nach Anspruch 1, bei dem die besagte Außenverkleidung (3) und die besagte Glocke (6) mittels der verstellbar vorgesehenen Flügel (11) miteinander verbunden sind.

8. Brecher nach Anspruch 1, bei dem der besagte Kegel (16) nach außen auslaufend vorgesehen ist, wobei die besagte Glocke (6) geeignet vorgesehen ist, um das auslaufende Ende (18) des besagten Kegels (16) wenigstens zum Teil zu umhüllen, um es von dem Materialfluß zu isolieren.

9. Brecher nach Anspruch 1, umfassend einen Rahmen (20), der einen vibrierenden Ring (19) aufweist, welcher wenigstens zum Teil dem besagten Kegel (16) gegenüberliegend vorgesehen ist, wobei die besagte Außenverkleidung (3) auf dem besagten Rahmen (20) im Bereich des besagten Rings (19) ruht.

10. Brecher nach Anspruch 1, umfassend außerdem Mittel, um in die besagte Zermahlungskammer (17) ab der besagten Speisevorrichtung (1) eine Flüssigkeit einzuspritzen, wobei die besagten Mittel, um eine Flüssigkeit einzuspritzen, im Bereich der besagten Glocke (6) vorgesehen sind.
